# EUROPÄISCHE PATENTSCHRIFT

(11) **EP 1 083 400 B1**
(45) Veröffentlichungstag und Bekanntmachung des Hinweises auf die Patenterteilung: **16.11.2005**
(21) Anmeldenummer: 00118247.6
(22) Anmeldetag: 04.09.2000
(51) Int. Cl.: F41J 2/00, F41H 3/02

(54) **Adaptive Tarnung für Ziele**
Adaptive camouflage for targets
Camouflage adaptif pour des cibles

(30) Priorität: 09.09.1999 DE 19943186
(43) Veröffentlichungstag der Anmeldung: 14.03.2001
(62) Teilanmeldung aus: 02012598.5
(73) Patentinhaber: EADS Deutschland GmbH, 85521 Ottobrunn (DE)
(72) Erfinder: Kaiser, Joachim H., Dr., 28277 Bremen (DE)

(56) Entgegenhaltungen:
- EP-A- 0 361 661
- EP-A- 0 604 268
- DE-A- 3 401 919
- US-A- 5 078 462
- US-A- 5 158 351

## Beschreibung

Die Erfindung betrifft Verfahren und eine Vorrichtung zur Tamung eines militärischen Ziels, das beispielsweise ein Fahrzeug, ein Schiff oder ein Fluggerät sein kann.

Tamvorrichtung sind aus dem allgemeinen Stand der Technik, z.B. aus der US 5078462, der US 5158351 und der EP 0604268 bekannt.

Aus der DE 34 01 919 A1 ist eine Tarnungsvorrichtung bekannt, bei der eine Kamera die hinter dem zu tarnenden Objekt befindliche Umgebung filmt. Eine Steuerung übermittelt entsprechende Bildausschnitte des zu tarnenden Fahrzueugs an Projektoren, die diese wiederum auf eine halbtransparente Platte projizieren, um einen Tarneffekt zu erzielen. In einer ersten Ausführungsform wird die Hintergrundinformation mittels innenliegender Projektoren auf die halbtransparent ausgeführte Zieloberfläche projiziert. Bei Verwendung geeigneter Projektoren kann auf diese Weise eine schnelle, auch räumlich und zeitlich variierende Einstellung der vom Ziel ausgehenden Strahldichte erreicht werden. Bei innenliegenden Projektoren muß die Zieloberfläche halbtransparent bleiben. Eine Verträglichkeit mit Maßnahmen zur Radartarnung ist bei innenliegenden Projektoren nur bedingt gegeben, da hierbei im sichtbaren Spektralbereich halbtransparente Radarabsorber benötigt würden. Darüber hinaus berücksichtigt diese Druckschrift nicht die militärisch bedeutsamen Spektralbereiche IR und UV. Alternativ wird vorgeschlagen, außenliegenden Projektoren zu verwenden. Der von von der Kamera angesteuerte Tamungsprojektor projiziert dabei zeitgleich und bezüglich der Größe angepaßt die aus der Sicht des Betrachters vom Ziel verdeckte und von der Kamera gefilmte Hintergrundfläche auf die Oberfläche des Ziels. Die außenliegenden Projektoren sind gegen eine Verschmutzung der Oberfläche geschützt.

Aus der Druckschrift EP 0 361 661 A1 ist eine Vorrichtung bzw. ein Verfahren bekannt, bei der bzw. bei dem mittels einer photo-leitenden Schicht die Farbtemperatur der emittierten Strahlung verändert wird. Die emittierte Strahlung wird über den jeweiligen Zustand der photo-leitenden Schicht bestimmt.

Es ist die Aufgabe der Erfindung, ein Verfahren und eine Vorrichtung zur Tamung von Zieloberflächen anzugeben, die elektro-optische Sensoren zu täuschen vermag und die den Stand der Technik verbessert.

Diese Aufgabe wird durch die Merkmale der unabhängigen Patentansprüche 1 und 5 gelöst. Weitere Ausführungsformen sind in den Unteransprüchen angegeben.

Erfindungsgemäß wird zur Tamung von Zielen, wie Fahrzeugen, Schiffen oder Fluggeräten, die Abstrahlung von Licht extemer Lichtquellen auf die sichtbare Oberfläche des Zieles ausgenützt. Dabei wird zur Tarnung gegenüber elektrooptischen Sensoren eine geeignete Beleuchtung des Ortungsziels in den von externen Sensoren einsehbaren Oberflächenbereichen angewendet. Die Beleuchtung wird dabei üblicherweise so eingestellt, daß die Strahldichte der vom beobachteten Ziel ausgehenden optischen Strahlung möglichst gut der vom Zielhintergrund ausgehenden Strahlung entspricht.

Das erfindungsgemäße Verfahren zur Tamung eines militärischen Ziels mit einer Zieloberfläche vor zumindest einem externen Sensor sieht die Verwendung zumindest einer externern Lichtquelle vor und umfaßt die folgenden Schritte:
- Positionieren extemer Lichtquellen derart, daß die Zieloberfläche in Abhängigkeit von der Lichtstärke und von der Einfallsrichtung der externen Sensoren beleuchtet wird, wobei die zumindest eine Lichtquelle abhängig von der Einfallsrichtung für den externen Sensor nicht sichtbar ist,
- Bestrahlen der Zieloberfläche mit Licht in einem im Vergleich zum Meßbereich des Sensors kurzwelligeren Spektralbereich, wodurch das Licht mittels einer fluoreszierenden Beschichtung der Zieloberfläche in langwelligeres, vom Sensor erfaßbares Licht umgewandelt wird,
- Einstellung der Helligkeit der Lichtquelle aufgrund eines Vergleichs zwischen der gemessenen Strahldichte des Hintergrundes des Ziels, die in der zu erwartenden Blickrichtung der externen Sensoren auftritt, mit der vom Ziel ausgehenden Strahldichte.

Die erfindungsgemäße Tameinrichtung für ein militärisches Ziel mit der Zieloberfläche verwendet zumindest eine externe Lichtquelle, wobei
- zumindest eine externe Lichtquelle zur Beleuchtung der Zieloberfläche (1) angeordnet ist,
- die Zieloberfläche eine fluoreszierenden Beschichtung zur Umwandlung von Licht in einem im Vergleich zum Meßbereich des Sensors kurzwelligeren Spektralbereich in langwelligeres, vom Sensor erfaßbares Licht,
- eine Vergleichseinrichtung zur Durchführung eines Vergleichs zwischen der gemessenen Strahldichte des Hintergrundes des Ziels, die in der zu erwartenden Blickrichtung der externen Sensoren auftritt, und der vom Ziel ausgehenden Strahldichte vorgesehen ist, um die Lichtstärke der externen Lichtquellen einzustellen.

Die besonderen Vorteile der erfindungsgemäßen Lösung sind darin zu sehen, daß aufgrund der Frequenzumsetzung des von den Lichtquellen abgestrahlten Lichts, auf das die erfassenden Sensoren üblicherweise nicht reagieren, die Entdeckung des Ziels über die Lichtquellen ausgeschlossen ist. Weiterhin ist es möglich, auch mehrspektrale Sensoren zu täuschen. Schließlich erlaubt die erfindungsgemäße Ausgestaltung der Erfindung, das Ziel sowohl von außen wie im Bereich der Oberflächenschicht selbst mit dem für die Tarnung notwendigen Licht zu versorgen.

Im folgenden wird die Erfindung anhand der Figur näher beschrieben, die in schematischer Weise ein Ausführungsbeispiel derselben mit außenliegenden Lichtquellen zeigt.

In der Figur ist ein Teil der Zieloberfläche 1 eines nicht näher bestimmten Ziels dargestellt. An zielabhängig geeigneten Orten sind außerhalb der Zieloberfläche 1 eine oder mehrere Lichtquellen 2 angeordnet. Die Anordnung erfolgt bevorzugt so, daß die Lichtquelle 2 aus dem Bereich, in dem eine Beobachtung mit externen Sensoren 3 erwartet wird, nicht direkt einsehbar ist. Diese Lichtquellen emittieren Licht in einem kurzwelligeren Spektralbereich, als der Sensor 3 registrieren kann. Das Licht der Lichtquellen 2 trifft auf die vom Sensor 3 beobachtete Zieloberfläche 1. Diese Zieloberfläche ist mit einer fluoreszierenden Beschichtung 4 versehen, die das auffallende Licht in ein langwelligeres, vom Sensor 3 erfaßbares Licht umwandelt. Fluoreszierende Beschichtungen stören in der Regel die ebenfalls notwendigen Tarnmaßnahmen gegen Radarstrahlung nicht, da sie üblicherweise weder elektrisch leitend noch mikrowellenabsorbierend ausgeführt sind. Durch geeignete bordeigene Sensoren, die auf der in Fig. 1 dargestellten Zieloberfläche 1 gegenüberliegenden Seite angeordnet sind, werden die Strahldichte des Hintergrundes gemessen. Weiterhin wird die vom Ziel selbst ausgehende Strahldichte ermittelt. Der Vergleich beider Werte führt zu einer Stellgröße für die Helligkeit der das Ziel beleuchtenden Lichtquellen 2.

Bei der Festlegung der Lichtquellenpositionen muß die vornehmlich erwartete Beobachtungsrichtung der Sensoren auf das Ziel berücksichtigt werden. So ist beispielsweise eine Beleuchtung der Oberseite eines Flugzeuges bei anzunehmender Beobachtung durch Bodensensoren nicht notwendig. Wenn Teile der vom erwarteten Sensor 3 einsehbaren Zieloberfläche1 nur schlecht ausgeleuchtet werden können, so muß die entsprechende Flächengröße in Relation zur gesamten Zieloberfläche gesetzt werden. Wenn dagegen die nicht beleuchtbare Fläche klein gegenüber der gesamten Zieloberfläche oder die Auflösung des Sensors 3 ist, kann unter Umständen auf weitere Anstrengungen zur Ausleuchtung verzichtet werden.

Eine hier nicht näher beschriebene Voraussetzung ist die Tarnung im IR-Bereich, deren Ausführungsformen hinreichend bekannt sind. Für eine Nutzung im IR-Bereich muß die von der Zieloberfläche emittierte Strahldichte durch Kühlung und thermische Isolation zunächst unter die kleinste zu erwartende Hintergrund-Strahldichte gebracht werden. Dann kann durch Beleuchtung mit entsprechenden IR-Lichtquellen die Zieloberfläche 1 in allen Situationen dem IR-Hintergrund angepaßt werden. Diese Art der IR-Tarnung nützt die Vorteile der Temperatursteuerung hinsichtlich größerer Flexibilität und schneller Variation der Strahldichte. Bei Benutzung abgesetzter Lichtquellen ist sie auch im Falle verschmutzter Zieloberfläche noch wirksam.

Soll die Tarnmaßnahme nicht nur für ein schmales Wellenlängenintervall wirksam sein, so müssen entsprechend breitbandigere oder mehrfrequente Lichtquellen verwendet werden. Die zur Ermittlung der Stellgröße für die Beleuchtungshelligkeit notwendigen bordeigenen Sensoren müssen dann ebenfalls mehrfarbig oder breitspektral ausgeführt werden. Eine derartige Ausrüstung ist erforderlich, wenn der beobachtende Sensor 3 beispielsweise zwei IR-Bereiche nutzt oder zusätzliche UV-Sensoren zu einer Erhöhung der Detektionssicherheit heranzieht.

Die Beleuchtung der Zieloberfläche kann durch steuerbare Blenden auch zur Erzeugung von Mustern, die zusammen mit der Helligkeitsregelung auch räumlich und zeitlich variiert werden können, verwendet werden. Auf diese Weise lassen sich Hintergrundmuster imitieren, um dem Sensor 3 die Ortung des Ziels zu erschweren. Es besteht darüber hinaus die Möglichkeit, die Auswertealgorithmen von Sensoren zu täuschen. Erreicht beispielsweise eine Rakete eine große Nähe zum erfaßten Ziel, so beschränkt sich das Blickfeld des IR-Suchkopfes der Rakete ausschließlich auf die Zieloberfläche. In dieser Situation kann ein für den Sensor 3 signifikanter Leuchtfleck erzeugt werden, der in der Schlußphase des Anfluges derart über die Zieloberfläche geführt wird, daß die Rakete -ihm nachfolgend- am Ziel vorbeigeführt wird. Eine geeignete Führung des signifikanten Leuchtflecks ist eine stark beschleunigte Bewegung quer zur Anflugrichtung der Rakete bis hin zum Rand der vom Raketensensor 3 aus gesehenen Zielprojektion.

## Patentansprüche

1. Verfahren zur Tamung eines militärischen Ziels mit einer Zieloberfläche (1) vor zumindest einem externen Sensor (3) durch Verwendung zumindest einer externen Lichtquelle, **gekennzeichnet durch** folgende Schritte:
- Positionieren extemer Lichtquellen (2) derart, daß die Zieloberfläche (1) in Abhängigkeit von der Lichtstärke und von der Einfallsrichtung der externen Sensoren (3) beleuchtet wird, wobei die zumindest eine Lichtquelle (2) abhängig von der Einfallsrichtung für den externen Sensor (3) nicht sichtbar ist,
- Bestrahlen der Zieloberfläche (1) mit Licht in einem im Vergleich zum Meßbereich des Sensors (3) kurzwelligeren Spektralbereich, wodurch das Licht mittels einer fluoreszierenden Beschichtung (4) der Zelloberfläche (1) in langwelligeres, vom Sensor erfaßbares Licht umgewandelt wird,
- Einstellung der Helligkeit der Lichtquelle (2) aufgrund eines Vergleichs zwischen der gemessenen Strahldichte des Hintergrundes des Ziels, die in der zu erwartenden Blickrichtung der externen Sensoren (3) auftritt, mit der vom Ziel ausgehenden Strahldichte.

2. Verfahren zur Tamung eines militärischen Zieles mit einer Zieloberfläche (1) vor externen Sensoren (3) nach dem Anspruch 1, **dadurch gekennzeichnet, daß** zur Tamung im IR-Bereich die von der Zieloberfläche (1) emittierte Strahldichte durch Kühlung und thermische Isolation der Zieloberfläche (1) unter die kleinste zu erwartende Hintergrund-Strahldichte gebracht wird.

3. Verfahren zur Tamung eines militärischen Ziels mit einer Zelloberfläche (1) vor externen Sensoren (3) nach dem Anspruch 1 oder 2, **dadurch gekennzeichnet, daß** breitbandige oder mehrfrequente Lichtquellen (2) verwendet werden, wobei zur Ermittlung der Stellgröße für die Beleuchtungsheiligkeit mehrfarbige oder breitspektralig arbeitende Sensoren verwendet werden.

4. Verfahren zur Tamung eines militärischen Ziels mit einer Zieloberfläche (1) vor externen Sensoren (3) nach einem der voranstehenden Ansprüche, **dadurch gekennzeichnet, daß** mittels der externen Lichtquellen (2) zumindest eine lokale Helligkeitsüberhöhung auf der Oberfläche (1) des Ziels erzeugt wird und dieser derart über die Zieloberfäche geführt wird, daß der externe Sensor getäuscht wird.

5. Taleinrichtung für ein militärisches Ziel mit einer Zieloberfläche (1) zur Tamung vor zumindest einem externen Sensor (3) durch Verwendung zumindest einer externen Lichtquelle, beinhaltend
- zumindest eine externe Lichtquelle (2) zur Beleuchtung der Zieloberfläche (1) angeordnet ist,
- eine fluoreszierenden Beschichtung (4) auf der Zieloberflache (1) zur Umwandlung von Licht in einem im Vergleich zum Meßbereich des Sensors (3) kurzwelligeren Spektralbereich in langwelligeres, vom Sensor erfaßbares Licht,
sowie
- eine Vergleichseinrichtung zur Durchführung eines Vergleichs zwischen der gemessenen Strahldichte des Hintergrundes des Ziels, die in der zu erwartenden Blickrichtung der externen Sensoren (3) auftritt, und der vom Ziel ausgehenden Strahldichte vorgesehen ist, um die Lichtstärke der externen Lichtquellen einzustellen.

6. Tameinrichtung für ein militärisches Ziel mit einer Zieloberfläche (1) zur Tamung vor zumindest einem externen Sensor (3) durch Verwendung zumindest einer externen Lichtquelle nach dem Anspruch 5, **dadurch gekennzeichnet, daß** zur Tamung im IR-Bereich eine Einrichtung zur Kühlung und thermischen Isolation der Zielobefläche (1) vorgesehen ist, um die von der Zieloberfläche (1) emittierte Strahldichte unter die kleinste zu erwartende Hintergrund-Strahldichte zu bringen.

7. Tameinrichtung für ein militärisches Ziel mit einer Zieloberfläche (1) zur Tamung vor zumindest einem externen Sensor (3) durch Verwendung zumindest einer externen Lichtquelle nach dem Anspruch 5 oder 6, **dadurch gekennzeichnet, daß** breitbandige oder mehrfrequente Lichtquellen (2) verwendet werden, wobei zur Erittlung der Stellgröße für die Beleuchtungshelllgkeit mehrfarbige oder breitspektralig arbeitende Sensoren verwendet werden.

## Claims

1. A method for camouflaging a military target having a target surface (1) from at least one external sensor (3) by using at least one external light source, **characterised by** the following steps:
- positioning external light sources (2) in such a manner that the target surface (1) is illuminated as a function of the luminous intensity and as a function of the direction of incidence of the external sensors (3), the at least one light source (2) not being visible to the external sensor (3), depending on the direction of incidence,
- irradiating the target surface (1) with light in a spectral region that is of shorter wavelength in comparison with the measurement range of the sensor (3), as a result of which the light is converted by means of a fluorescent coating (4) of the target surface (1) into light of a longer wavelength that can be detected by the sensor,
- adjusting the brightness of the light source (2) on the basis of a comparison of the measured radiance of the background of the target, which arises in the expected line of sight of the external sensors (3), with the radiance emanating from the target.

2. Method for camouflaging a military target having a target surface (1) from external sensors (3), according to Claim 1, **characterised in that** for the purpose of camouflaging in the IR region the radiance emitted from the target surface (1) is brought to below the lowest expected background radiance as a result of cooling and thermal insulation of the target surface (1).

3. Method for camouflaging a military target having a target surface (1) from external sensors (3), according to Claim 1 or 2, **characterised in that** use is made of broadband or multifrequency light sources (2), whereby for the purpose of ascertaining the correcting variable for the brightness of illumination use is made of polychromatic sensors or sensors operating within a broad spectrum.

4. Method for camouflaging a military target having a target surface (1) from external sensors (3), according to one of the preceding claims, **characterised in that** by means of the external light sources (2) at least a local rise in brightness is generated on the surface (1) of the target and this is guided over the target surface in such a manner that the external sensor is deceived.

5. A camouflaging device for a military target having a target surface (1) for the purpose of camouflaging from at least one external sensor (3) by using at least one external light source, comprising
- at least one external light source (2) [is arranged] for the purpose of illuminating the target surface (1),
- a fluorescent coating (4) on the target surface (1) for the purpose of converting light in a spectral region of shorter wavelength in comparison with the measurement range of the sensor (3) into light of longer wavelength that can be detected by the sensor,
and also
- a comparator for carrying out a comparison of the measured radiance of the background of the target, which arises in the expected line of sight of the external sensors (3), with the radiance emanating from the target [is provided], in order to adjust the luminous intensity of the external light sources.

6. Camouflaging device for a military target having a target surface (1) for the purpose of camouflaging from at least one external sensor (3) by using at least one external light source, according to Claim 5, **characterised in that** for the purpose of camouflaging in the IR region a device for cooling and for thermal insulation of the target surface (1) is provided, in order to bring the radiance emitted by the target surface (1) to below the lowest expected background radiance.

7. Camouflaging device for a military target having a target surface (1) for the purpose of camouflaging from at least one external sensor (3) by using at least one external light source, according to Claim 5 or 6, **characterised in that** use is made of broadband or multifrequency light sources (2), whereby for the purpose of ascertaining the correcting variable for the brightness of illumination use is made of polychromatic sensors or sensors operating within a broad spectrum.

## Revendications

1. Procédé de camouflage d'une cible militaire ayant une surface de cible (1) contre au moins un détecteur externe (3) par utilisation d'au moins une source lumineuse externe, **caractérisé par** les phases suivantes :
- positionnement de sources lumineuses externes (2) de telle sorte que la surface de cible (1) est illuminée en fonction de l'intensité lumineuse et de la direction d'incidence des détecteurs externes (3), la au moins une source lumineuse (2) n'étant pas visible pour le détecteur externe (3) en fonction de la direction d'incidence,
- irradiation de la surface de cible (1) par de la lumière dans un domaine spectral de longueur d'onde plus courte en comparaison de la plage de mesure du détecteur (3), la lumière étant de ce fait transformée en lumière de longueur d'onde plus longue, détectable par le détecteur, au moyen d'un revêtement fluorescent (4) de la surface de cible (1),
- réglage de la luminosité de la source lumineuse (2) sur la base d'une comparaison entre la luminance énergétique mesurée de l'arrière-plan de la cible, produite dans la direction d'observation prévisible des détecteurs externes (3), avec la luminance énergétique émise par la cible.

2. Procédé de camouflage d'une cible militaire ayant une surface de cible (1) contre des détecteurs externes (3) suivant la revendication 1, **caractérisé en ce que**, pour le camouflage dans le domaine IR, la luminance énergétique émise par la surface de cible (1) est amenée par refroidissement et isolation thermique de la surface de cible (1) au-dessous de la plus petite luminance énergétique de l'arrière-plan prévisible.

3. Procédé de camouflage d'une cible militaire ayant une surface de cible (1) contre des détecteurs externes (3) suivant la revendication 1 ou 2, **caractérisé en ce que** des sources lumineuses (2) à large bande ou à plusieurs fréquences sont utilisées, des détecteurs polychromes ou à spectre large étant utilisés pour déterminer la grandeur de réglage pour la luminosité de l'éclairage.

4. Procédé de camouflage d'une cible militaire ayant une surface de cible (1) contre des détecteurs externes (3) suivant l'une des revendications précédentes, **caractérisé en ce qu'**au moins une surélévation de luminosité locale est produite sur la surface de cible (1) au moyen des sources lumineuses externes (2) et que cette dernière est guidée sur la surface de cible de telle sorte que le détecteur externe est trompé.

5. Dispositif de camouflage pour une cible militaire ayant une surface de cible (1) pour le camouflage contre au moins un détecteur externe (3) par utilisation d'au moins une source lumineuse externe, comprenant
- au moins une source lumineuse externe (2) pour l'illumination de la surface de cible (1),
- un revêtement fluorescent (4) sur la surface de cible
(1) pour transformer de la lumière dans un domaine spectral de longueur d'onde plus courte en comparaison de la plage de mesure du détecteur (3) en lumière de longueur d'onde plus longue, détectable par le détecteur,
ainsi que
- un dispositif de comparaison pour la réalisation d'une comparaison entre la luminance énergétique mesurée de l'arrière-plan de la cible, produite dans la direction d'observation prévisible des détecteurs externes (3), et la luminance énergétique émise par la cible, afin de régler l'intensité lumineuse des sources de lumière externes.

6. Dispositif de camouflage pour une cible militaire ayant une surface de.cible (1) pour le camouflage contre au moins un détecteur externe (3) par utilisation d'au moins une source lumineuse externe suivant la revendication 5, **caractérisé en ce que**, pour le camouflage dans le domaine IR, il est prévu un dispositif de refroidissement et d'isolation thermique de la surface de cible (1) pour amener la luminance énergétique émise par la surface de cible (1) au-dessous de la luminance énergétique de l'arrière-plan minimale prévisible.

7. Dispositif de camouflage pour une cible militaire ayant une surface de cible (1) pour le camouflage contre au moins un détecteur externe (3) par utilisation d'au moins une source lumineuse externe suivant la revendication 5 ou 6, **caractérisé en ce que** des sources lumineuses (2) à large bande ou à plusieurs fréquences sont utilisées, des détecteurs polychromes ou à spectre large étant utilisés pour déterminer la grandeur de réglage pour la luminosité de l'éclairage.
